# EUROPÄISCHE PATENTSCHRIFT

(11) **EP 2 175 219 B1**
(45) Veröffentlichungstag und Bekanntmachung des Hinweises auf die Patenterteilung: **12.07.2017**
(21) Anmeldenummer: 09171846.0
(22) Anmeldetag: 30.09.2009
(51) Int. Cl.: F27D 1/06, F27D 1/16, F27D 1/10, F27B 1/14

(54) **Feuerfestes Auskleidungselement**
Fire-proof cladding element
Elément d'habillage ignifuge

(30) Priorität: 09.10.2008 DE 102008051059
(43) Veröffentlichungstag der Anmeldung: 14.04.2010
(73) Patentinhaber: Maerz Ofenbau AG, 8027 Zürich (CH)
(72) Erfinder: Loebner, Andreas, 3027 Bern (CH)
(74) Vertreter: Tetzner, Michael

(56) Entgegenhaltungen:
- EP-A- 0 658 724
- WO-A-00/73242
- DE-A1- 2 145 306
- JP-A- 8 027 505
- JP-A- 2000 256 716
- JP-A- 2001 091 164

## Beschreibung

Die Erfindung betrifft einen Ofen mit wenigstens einer Ofenwand, die mit ein oder mehreren feuerfesten Auskleidungselementen ausgekleidet ist.

Aus der DE 70 31 973 U1 ist eine feuerfest ausgebildete Isolierplatte zur Verwendung für flache Ofenwände und Decken bekannt. Sie besteht im Wesentlichen aus einem mäanderförmig profilierten Tragblech, an dem Isolierstoffschichten befestigt sind.

Öfen, insbesondere Industrieöfen, wie beispielsweise ein Ringschachtofen oder ein Parallel-Schachtregenerativofen der Bauweise nach Maerz sind an den Ofenwänden mit feuerfeste Materialien ausgekleidet, die entweder durch feuerfeste Formsteine oder durch ein oder mehrere an Ort und Stelle aus feuerfestem Beton gegossene Auskleidungselemente gebildet werden. Solche Feuer- und Isolierbetone zur Auskleidung von Industrieöfen sind beispielsweise in der DE 29 48 978 A1 beschrieben.

Im Betrieb kommt es aufgrund der Einflüsse des Prozesse, die im Ofen ablaufen (Temperaturspannungen, chemischer Angriff, Abrasion usw.) zu Beschädigungen der Auskleidungselemente. Sowohl bei einem gemauerten Aufbau mit Formsteinen als auch bei einem Vorort gegossenen Auskleidungselement ist ein enormer Arbeits- und Zeitaufwand erforderlich, um beschädigte Auskleidungselemente auszutauschen. Wird das Auskleidungselement Vorort gegossen, müssen nachfolgend folgende Arbeitsschritte durchgeführt werden: Vollständiges Entfernen des alten Aufbaus, Anker anschweißen, Isolation anbringen, Schalung montieren, Gießmasse einfüllen und vibrieren, Ausschalen und Austrocknen. Alle Arbeitsschritte erfordern großes Geschick und Gewissenhaftigkeit, wobei zudem ein enormer Zeitaufwand erforderlich ist und der Ofen in dieser Zeit nicht in Betrieb genommen werden kann.

Aus der EP-B1-1 602 889 ist ein Industrieofen mit einer umlaufend gekrümmten, mehrschichtigen Innenwand bekannt, wobei zumindest ihre konvex gekrümmte Auskleidungsschicht miteinander verzahnte, feuerfeste Formsteine aufweist. Dabei ist in Unfangsrichtung wenigstens ein aus feuerfesten Betonelementen gebildeter, eine Dehnfuge aufweisende Ausgleichsbereich vorgesehen, der wenigstens einen Betonanker aufweist und an Ort und Stelle gegossen wird. Durch die Dehnungsfuge kann zuverlässig eine Beschädigung der Formsteine durch Aufheiz- und Abkühlvorgänge deutlich verringert werden. Der dort offenbarte Ofen weist zudem einen Ofenbereich mit wenigstens einer hängenden Innenwand auf, wobei an der nach unten weisenden Stirnfläche ein aus feuerfestem Beton gegossener Stützring angebracht ist.

Die DE 103 23 944 A1 beschreibt einen Industrieofen, der zum Prozessraum hin mit feuerfesten Materialien ausgekleidet ist und einen aus Stahl geformten Behältermantel aufweist, wobei auf der Außenseite des Behältermantels zahlreiche gleichartige Kühlelemente befestigt sind. Jedes Kühlelement besteht im Wesentlichen aus einer biegsamen und sich an den Behältermantel anschmiegenden Basisplatte und mindestens einem, mit dieser wärmeleitend verbundenen Kühlkanal. Um etwaige Luftspalte zu verhindern bzw. auszufüllen, wird zwischen der Basisplatte und dem Behältermantel eine Wärmeleitpaste vorgesehen.

Die JP 08 027505 A beschreibt ein wassergekühltes Feuerfestelement für einen Ofen. In der JP 2001 091164 A und der DE 21 45 306 A werden feuerfeste Auskleidungselemente für Öfen offenbart, deren Tragelemente gleichzeitig die Außenwand des Ofens bilden.

Weiterhin wird in der WO 00/73242 A ein Feuerfestelement beschrieben, das ein Kühlrohr umschließt, wobei vorgeschlagen wird, den Spalt zwischen Kühlrohr und Feuerfestelement mit einem isolierenden Material aufzufüllen.

Der Erfindung liegt die Aufgabe zugrunde, einen Ofen mit ein oder mehreren feuerfesten Auskleidungselementen dahingehend zu verbessern, dass ein schnelles und unkompliziertes Auswechseln von beschädigten Elementen ermöglicht wird, ohne dass der Wärmefluss aus dem Inneren des Ofens heraus im Vergleich zu herkömmlichen Auskleidungen des Ofens verschlechtert wird.

Erfindungsgemäß wird diese Aufgabe durch die Merkmale des Anspruches 1 gelöst.

Der erfindungsgemäße Ofen weist wenigstens eine Ofenwand auf, an der ein oder mehrere feuerfeste Auskleidungselemente befestigt sind, wobei das feuerfeste Auskleidungselement zur Befestigung an einer Ofenwand einen metallischen Grundkörper und einen ein- oder mehrlagigen Aufbau aus feuerfesten Materialien mit wenigstens einer Lage aus feuerfestem Beton sowie wenigstens einen Anker aufweist, wobei der Anker in den feuerfesten Beton eingegossen ist und mit dem Grundkörper verbunden ist, und wobei das Auskleidungselement als Fertigbauteil ausgebildet ist. Weiterhin ist zwischen der Ofenwand und dem wenigstens einen feuerfesten Auskleidungselement eine Wärmeleitpaste zum Ausgleich von Unebenheiten und/oder thermischen Dehnungen und/oder anderen Verformungen vorgesehen ist.

Durch den mit dem Grundkörper verbundenen und im Beton eingegossenen Anker wird die Haftung des feuerfesten Betons am Auskleidungselement sichergestellt.

Bei der Beschädigung eines Auskleidungselementes kann dieses daher in kürzester Zeit ersetzt werden, da das verschlissene Auskleidungselement schnell ausgebaut werden kann und dann weder Steine neu aufgemauert, noch ein zeitaufwendiges Gießen Vorort erforderlich ist.

Um das Handhaben der Auskleidungselemente beim Einbringen in den Ofen und bei der Befestigung am Ofen einfach zu ermöglichen, müssen die Elemente relativ zum Ofen klein ausgeführt werden. Die Dimension des Auskleidungselements beträgt vorzugsweise etwa 1/20 bis 1/60 des Umfangs des Ofens. Dadurch liegen sie auch an verformten Ofenwänden gut an. Der Spalt zwischen der Ofenwand und dem metallischen Grundkörper des Elements wird so klein gehalten.

Weitere Ausgestaltungen der Erfindung sind Gegenstand der Unteransprüche.

Der ein- oder mehrlagige Aufbau kann, neben der wenigstens einen Lage aus feuerfestem Beton, wenigstens eine Isolationsschicht, beispielsweise aus einer keramischen Faserschicht und/oder einer isolierenden Betonschicht aufweisen.

Gemäß einer bevorzugten Ausgestaltung der Erfindung sind am metallischen Grundkörper Befestigungsmittel zur Befestigung des Auskleidungselementes vorgesehen. Diese Befestigungsmittel können beispielsweise durch einen über den ein- oder mehrlagigen Aufbau hinausstehenden, umbördelbaren Randbereich des metallischen Grundkörpers oder durch mehrere Gewindezapfen gebildet werden. Der wenigstens eine Anker kann darüber hinaus zumindest an einem Ende als Rundstab ausgebildet werden, der durch den metallischen Grundkörper auf die dem ein- oder mehrlagigen Aufbau gegenüberliegende Seite hindurchragt und dort mit einem Gewinde als Befestigungsmittel versehen ist. Als Befestigungsmittel kommen insbesondere auch Schrauben in Betracht.

Die feuerfesten Auskleidungselemente können an die Ofenwand angeschraubt oder angeschweißt werden, wobei auch andere Befestigungsarten denkbar sind. Selbst das auf den ersten Blick komplizierte Anschweißen der Auskleidungselemente ist dem herkömmlichen Zustellen vorzuziehen, da nur dieser eine Arbeitsschritt zeitraubend und schwierig ist, dafür aber viele andere Vorgänge ganz entfallen.

Gemäß einer weiteren Ausgestaltung der Erfindung wird das feuerfeste Auskleidungselement an wenigstens einer im Ofen hängend ausgebildeten Innenwand im Bereich der nach unten weisenden Stirnwand befestigt.

Weitere Ausgestaltungen und Vorteile der Erfindung werden anhand der nachfolgenden Beschreibung und der Zeichnung näher erläutert.

In der Zeichnung zeigen
- Fig. 1a: eine Schnittdarstellung eines feuerfesten Auskleidungselements gemäß einem ersten Ausführungsbeispiel,
- Fig. 1b: eine Schnittdarstellung des feuerfesten Auskleidungselements gemäß Fig. 1a im montierten Zustand,
- Fig. 2a: eine Schnittdarstellung eines feuerfesten Auskleidungselements gemäß einem zweiten Ausführungsbeispiel,
- Fig. 2b: eine Schnittdarstellung des feuerfesten Auskleidungselements gemäß Fig. 2a im montierten Zustand,
- Fig. 3: eine Schnittdarstellung eines Ofens im unteren Bereich einer hängend angeordneten Innenwand mit einem dort angebrachten feuerfesten Auskleidungselement
- Fig. 4: eine geschnittene Detailansicht des in Fig. 3 dargestellten Auskleidungselements gemäß einem ersten Ausführungsbeispiel,
- Fig. 5: eine geschnittene Detailansicht des in Fig. 3 dargestellten Auskleidungselements gemäß einem zweiten Ausführungsbeispiel,
- Fig. 6a: eine geschnittene Detailansicht des in Fig. 3 dargestellten Auskleidungselements gemäß einem dritten Ausführungsbeispiel,
- Fig. 6b: eine Schnittdarstellung des feuerfesten Auskleidungselements gemäß Fig. 6a vor seiner Montage und
- Fig. 6c: eine Seitenansicht des umbördelbaren Randbereichs des metallischen Grundkörpers gemäß Fig. 6b.

Das in Fig. 1a dargestellte feuerfeste Auskleidungselement 10 ist als Fertigbauteil ausgebildet und besteht im Wesentlichen aus einem metallischen Grundkörper 1, einem ein- oder mehrlagigen Aufbau 2 aus feuerfesten Materialien sowie wenigstens einem Anker 3 mit den der ein- oder mehrlagige Aufbau 2 am Grundkörper 1 verankert ist. Der ein- oder mehrlagige Aufbau 2 besteht im dargestellten Ausführungsbeispiel von innen nach außen aus einer keramischen Faserschicht 2a, einer isolierenden Betonschicht 2b und einer weiteren Lage aus feuerfestem Beton 2c. Bei der Fertigung des Auskleidungselements 10 werden die Anker an dem metallischen Grundkörper 1 angeschweißt, bevor die Lage(n) des Aufbaus 2 gegossen werden. Das Auskleidungselement 10 sieht zudem Befestigungsmittel zur Befestigung des Auskleidungselements vor. Im dargestellten Ausführungsbeispiel werden die Befestigungsmittel durch Gewindezapfen 4 oder Schrauben gebildet.

Wenngleich das Auskleidungselement 10 mit einem eben ausgebildeten metallischen Grundkörper 1 dargestellt ist, können je nach Einsatzzweck auch andere, insbesondere konvex oder konkav gebogene Konturen vorgesehen werden.

In Fig. 1b ist ein Ausschnitt mit drei an einer Wand, insbesondere einer Ofenwand 5, befestigten Auskleidungselementen 10 dargestellt. Zu diesem Zweck ist die Ofenwand 5 mit Löchern 5a versehen, durch welche die Gewindezapfen 4 hindurchragen und mit Schrauben 6 an der Ofenwand 5 verschraubt werden.

In Fig. 2a ist ein feuerfestes Auskleidungselement 11 gemäß einem zweiten Ausführungsbeispiel dargestellt, welches sich vom feuerfesten Auskleidungselement gemäß Fig. 1a im Wesentlichen nur durch die Ausbildung der Anker 3' unterscheidet. Ansonsten ist auch hier ein metallischer Grundkörper 1 und ein ein- oder mehrlagige Aufbau 2 vorgesehen. Insoweit kann auf die vorherigen Ausführungen verwiesen werden.

Die Anker 3' sind zumindest an einem Ende als Rundstab ausgebildet, der durch den metallischen Grundkörper 1 auf die dem ein- oder mehrlagigen Aufbau 2 gegenüberliegende Seite hindurchragt und dort mit einem Gewinde 7 als Befestigungsmittel versehen ist. Im eingebauten Zustand gemäß Fig. 2b werden die feuerfesten Auskleidungselemente 11 wiederum durch Schrauben 6 an einer Außenwand, insbesondere einer Ofenwand 5 gehalten.

In Fig. 3 ist ein Ofen dargestellt, bei dem es ich beispielsweise um einen Schachtofen der Bauweise nach Maerz handelt, der zwei oder mehrere zueinander parallele Ofenschächte aufweist, die jeweils einen Ringkanal 21 aufweisen, in den Brenngase in Richtung des Pfeils 22 einströmen, um in einen regenerativ betriebenen, nicht näher dargestellten zweiten Ofenschacht überzuströmen. Der Ringkanal 21 wird nach innen durch eine hängend angeordnete Innenwand 23 begrenzt, die von den heißen Brenngasen umströmt wird. Beim Brennen von Kalk herrschen hierbei beispielsweise Temperaturen von ca. 1000°C.

Im dargestellten Ausführungsbeispiel weist die Innenwand 23 eine metallische, innere Trägerschicht 24 mit luftdurchströmten Kühlkanälen 25 auf. An ihrem unteren Ende geht sie in eine Halterung 26 zur Unterstützung der vertikalen Verkleidungen der Innen- und Außenwand sowie zum Abhängen der Innenwandverkleidung über. Die Innenwand 23 ist zudem mit feuerfesten Auskleidungselementen verkleidet, die wahlweise durch herkömmliche Formsteine oder durch die obenbeschriebenen feuerfesten Auskleidungselemente verkleidet sein kann.

Im Folgenden werden verschiedene Ausführungsbeispiele für das an der nach unten weisenden Stirnfläche der Innenwand 23 befestigte feuerfeste Auskleidungselement 12 beschrieben.

Das feuerfeste Auskleidungselement 12 weist wiederum den metallischen Grundkörper 1, Anker 3 sowie einen ein- oder mehrlagigen Aufbau 2 auf, der im dargestellten Ausführungsbeispiel durch eine Isolationsschicht 2d und eine Lage aus feuerfesten Beton 2c gebildet wird. Die Befestigung des Auskleidungselements 12 an der Halterung 26 der Innenwand 23 wurde hier durch Schrauben 8 realisiert, die über Bohrungen 9 im mehrlagigen Aufbau zugänglich sind. Vor dem Anbringen des Auskleidungselements 12 wird im Kontaktbereich mit der Halterung 26 eine Wärmepaste 28 aufgetragen um Unebenheiten und/oder thermische Dehnungen und/oder andere Verformungen ausgleichen zu können. Die Bohrungen 9 werden nach dem Verschrauben des Auskleidungselements 12 in geeigneter Weise verfüllt.

Im Ausführungsbeispiel gemäß Fig. 5 wird das Auskleidungselement 12' nicht verschraubt, sondern in den Bereichen 29 mit der Halterung 26 verschweißt.

In den Figuren 6a bis 6c werden in einer dritte Variante eines Auskleidungselements 12" die Befestigungsmittel durch einen über das Auskleidungselement hinaus stehenden, umbördelbaren Randbereich 1a des metallische Grundkörpers 1 gebildet. Dieser Randbereich 1a ist zweckmäßigerweise geschlitzt, um das Umbördeln zu erleichtern.

Bei der Montage wird das Auskleidungselement 12" wiederum mit einer Wärmeleitpaste 28 im Bereich des metallischen Grundkörpers 1 eingeschmiert. Anschließend wird das Auskleidungselement 12" von unten gegen die als Prismenring ausgebildete Halterung 26' gehoben. Der eingeschnittene Randbereich 1a wird dann umgebördelt und eventuell noch zusätzlich verschweißt.

Bei allen angebrachten Auskleidungselementen werden etwaige zur Montage erforderliche Spalte im Innen- und/oder Außenumfang mit geeigneten Massen zugegossen.

In einem Reparaturfall werden diese Spalte frei gestemmt, etwaige Schweißnähte aufgetrennt bzw. umgebördelten Bereiche abgetrennt. Bei Verschraubungen werden die Schrauben gelöst. Nach dem Putzen der Oberfläche der Halterung können die als Fertigbauteile ausgebildeten Auskleidungselemente wieder befestigt werden. Die Ausbildung der Auskleidungselemente als Fertigbauteile ermöglicht eine sehr schnelle Montage, sodass der Ofen bzw. Prozessbehälter in kürzester Zeit wieder einsatzbereit ist. Bei Verwendung von Fertigbauteilen ist es für die Funktion besonders wichtig, eine berechenbare, definierte thermische Ankopplung des Auskleidungselements an eine meist gekühlte Halterung oder Wand zu gewährleisten.

Um das Handhaben der Auskleidungselemente beim Einbringen in den Ofen und bei der Befestigung am Ofen einfach zu ermöglichen, müssen die Elemente relativ zum Ofen klein ausgeführt werden. Die Dimension des Auskleidungselements beträgt vorzugsweise etwa 1/20 bis 1/60 des Umfangs des Ofens. Dadurch liegen sie auch an verformten Ofenwänden gut an. Der Spalt zwischen der Ofenwand und dem metallischen Grundkörper des Elements wird so klein gehalten. Die mechanische Anbindung sollte möglichst solide sein, was beispielsweise durch eine Vielzahl von Schrauben (insbesondere mehr als 4, vorzugsweise mehr als 5) erreicht werden kann.

Da der Spalt zwischen einer Halterung bzw. Wand und dem feuerfesten Auskleidungselement bedingt durch Fertigungstoleranzen, Unebenheiten, thermische Dehnungen und/oder anderen Verformungen schwankt, ist im Zwischenraum eine Wärmeleitpaste vorgesehen, welche die Wärme wesentlich besser und definierter als ein Gasspalt leiten kann und bis zu 300°C eine gewisse Plastizität bewahrt. Die oben beschriebenen, feuerfesten Auskleidungselemente können an all denjenigen Stellen eingesetzt werden, die mit feuerfesten Massen geschützt und einem regelmäßigen Verschleiß unterliegen. Durch die Verwendung von Fertigbauteilen lässt sich die Stillstandszeit für die Ausbesserung erheblich verkürzen, da das Austrocknen von Vergussmassen Vorort wegfällt. Des Weiteren ist die Anbringung der Fertigbauteile eine reine Mechanikerarbeit, während das Gießen von Auskleidungselementen Vorort Spezialisten erfordert hat. Die kritischen Arbeiten bei Herstellung des Auskleidungselementes können somit ausgelagert werden.

## Patentansprüche

1. Ofen mit wenigstens einer Ofenwand (5, 23), an der ein oder mehrere feuerfeste Auskleidungselemente (10, 11, 12, 12") befestigt sind, wobei das feuerfeste Auskleidungselement (10, 11, 12, 12") zur Befestigung an der Ofenwand (5, 23) einen metallischen Grundkörper (1) und einen ein- oder mehrlagigen Aufbau (2) mit wenigstens einer Lage aus feuerfestem Beton (2c) sowie wenigstens einen Anker (3, 3') aufweist, wobei der Anker in den feuerfesten Beton eingegossen und mit dem Grundkörper verbunden ist, und wobei das Auskleidungselement als Fertigbauteil ausgebildet ist,
**dadurch gekennzeichnet, dass** zwischen der Ofenwand (5, 23) und dem wenigstens einen feuerfesten Auskleidungselement (10, 11, 12, 12") eine Wärmeleitpaste zum Ausgleich von Unebenheiten und/oder thermischen Dehnungen und/oder anderen Verformungen vorgesehen ist.

2. Ofen nach Anspruch 1, **dadurch gekennzeichnet, dass** der ein- oder mehrlagige Aufbau wenigstens eine Isolationsschicht (2a, 2b) aufweist.

3. Ofen nach Anspruch 1, **dadurch gekennzeichnet, dass** am metallischen Grundkörper (1) Befestigungsmittel zur Befestigung des Auskleidungselements (10, 11) an der Ofenwand (5, 23) vorgesehen sind.

4. Ofen nach Anspruch 3, **dadurch gekennzeichnet, dass** die Befestigungsmittel durch einen über das Auskleidungselement (12") hinausstehenden, umbördelbaren Randbereich (1a) des metallischen Grundkörpers (1) gebildet werden.

5. Ofen nach Anspruch 3, **dadurch gekennzeichnet, dass** die Befestigungsmittel durch mehrere Gewindezapfen (4) gebildet werden, die auf der dem ein- oder mehrlagigen Aufbau (2) gegenüberliegenden Seite des metallischen Grundkörpers (1) vorstehen.

6. Ofen nach Anspruch 1, **dadurch gekennzeichnet, dass** der wenigstens eine Anker (3') zumindest an einem Ende als Rundstab ausgebildet ist, der durch den metallischen Grundkörper (1) auf die dem ein- oder mehrlagigen Aufbau (2) gegenüberliegenden Seite hindurchragt und dort mit einem Gewinde (7) als Befestigungsmittel versehen ist.

7. Ofen nach Anspruch 3, **dadurch gekennzeichnet, dass** die Befestigungsmittel durch Schrauben (6) gebildet werden.

8. Ofen nach Anspruch 1, **dadurch gekennzeichnet, dass** die feuerfesten Auskleidungselemente (10, 11, 12) an der Ofenwand (5, 23) angeschraubt sind.

9. Ofen nach Anspruch 1, **dadurch gekennzeichnet, dass** die feuerfesten Auskleidungselemente (10, 11, 12) an der Ofenwand (5, 23) angeschweißt sind.

10. Ofen nach Anspruch 1, **dadurch gekennzeichnet, dass** der Ofen Ofenbereiche aufweist, die durch wenigstens eine hängende Innenwand (23) gebildet werden, wobei das wenigstens eine feuerfeste Auskleidungselement (12) an der nach unten weisenden Stirnfläche der Innenwand befestigt ist.

## Claims

1. Kiln having at least one kiln wall (5, 23), lined with one or more refractory lining members (10, 11, 12, 12"), the refractory lining member (10, 11, 12, 12"), for being secured to a kiln wall (5, 23), having a metal base body (1) and a single-layered or multi-layered structure (2) with at least one layer of refractory concrete (2c) and at least one anchor (3, 3'), the anchor being cast in the refractory concrete and connected to the base body, and the lining member being in the form of a prefabricated component,
**characterized in that** a thermally conductive paste for compensating for unevenness and/or thermal expansion and/or other deformation is provided between the kiln wall (5, 23) and the at least one refractory lining member (10, 11, 12, 12").

2. Kiln according to claim 1, **characterised in that** the single-layered or multi-layered structure has at least one insulating layer (2a, 2b).

3. Kiln according to claim 1, **characterised in that** securing means for securing the lining member (10, 11) to the kiln wall (5, 23) are provided on the metal base body (1).

4. Kiln according to claim 3, **characterised in that** the securing means are formed by a beadable edge region (1a) of the metal base body (1), which edge region (1a) projects beyond the lining member (12").

5. Kiln according to claim 3, **characterised in that** the securing means are formed by several threaded pins (4) which project on the side of the metal base body (1) remote from the single-layered or multi-layered structure (2).

6. Kiln according to claim 1, **characterised in that** the at leaset one anchor (3') is constructed, at least at one end, in the form of a round rod which extends through the metal base body (1) to the side remote from the single-layered or multi-layered structure (2) and is there provided with a thread (7) as securing means.

7. Kiln according to claim 3, **characterised in that** the securing means are formed by screws (6).

8. Kiln according to claim 1, **characterised in that** the refractory lining members (10, 11, 12) are screwed to the kiln wall (5, 23).

9. Kiln according to claim 1, **characterised in that** the refractory lining members (10, 11, 12) are welded to the kiln wall (5, 23).

10. Kiln according to claim 1, **characterised in that** the kiln has kiln regions formed by at least one suspended inner wall (23), the at least one refractory lining member (12) being secured to the downwardly directed end face of the inner wall.

## Revendications

1. Four comprenant au moins une paroi de four (5, 23) sur laquelle un ou plusieurs élément(s) de revêtement résistant au feu (10, 11, 12, 12") est ou sont fixé(s), où l'élément de revêtement résistant au feu (10, 11, 12, 12") présente, pour la fixation sur la paroi de four (5, 23), un corps de base métallique (1) et une structure (2) en une ou plusieurs couche(s) comprenant au moins une couche de béton résistant au feu (2c) ainsi qu'au moins une ancre (3, 3'), où l'ancre est coulée dans le béton résistant au feu et reliée au corps de base, et où l'élément de revêtement est conçu comme un élément préfabriqué,
**caractérisé en ce qu'**il est prévu, entre la paroi de four (5, 23) et l'élément de revêtement résistant au feu (10, 11, 12, 12") au moins au nombre de une, une pâte conductrice de la chaleur servant à compenser des irrégularités et/ou des dilatations thermiques et/ou d'autres déformations.

2. Four selon la revendication 1, **caractérisé en ce que** la structure en une ou plusieurs couche(s) présente au moins une couche isolante (2a, 2b).

3. Four selon la revendication 1, **caractérisé en ce qu'**il est prévu, sur le corps de base métallique (1), des moyens de fixation servant à la fixation de l'élément de revêtement (10, 11) sur la paroi de four (5, 23).

4. Four selon la revendication 3, **caractérisé en ce que** les moyens de fixation sont formés par une zone de bordure (1a) du corps de base métallique (1), zone de bordure qui est sertissable et dépasse de l'élément de revêtement (12").

5. Four selon la revendication 3, **caractérisé en ce que** les moyens de fixation sont formés par plusieurs tourillons filetés (4) qui sont en saillie sur le côté du corps de base métallique (1), ledit côté étant placé à l'opposé de la structure (2) constituée d'une ou de plusieurs couche(s).

6. Four selon la revendication 1, **caractérisé en ce que** l'ancre (3') au moins au nombre de un est configurée, au moins au niveau d'une extrémité, comme une barre ronde qui traverse le corps de base métallique (1) sur le côté placé à l'opposé de la structure (2) constituée d'une ou de plusieurs couche(s) et, au niveau de cette extrémité, ladite ancre est dotée d'un filetage (7) servant de moyen de fixation.

7. Four selon la revendication 3, **caractérisé en ce que** les moyens de fixation sont formés par des vis (6).

8. Four selon la revendication 1, **caractérisé en ce que** les éléments de revêtement résistant au feu (10, 11, 12) sont vissés sur la paroi de four (5, 23).

9. Four selon la revendication 1, **caractérisé en ce que** les éléments de revêtement résistant au feu (10, 11, 12) sont soudés sur la paroi de four (5, 23).

10. Four selon la revendication 1, **caractérisé en ce que** le four présente des zones de four qui sont formées par au moins une paroi intérieure en suspension (23), où l'élément de revêtement résistant au feu (12) au moins au nombre de un est fixé sur la surface frontale de la paroi intérieure, tournée vers le bas.
